# EUROPÄISCHE PATENTSCHRIFT

(11) **EP 2 605 333 B1**
(45) Veröffentlichungstag und Bekanntmachung des Hinweises auf die Patenterteilung: **21.12.2016**
(21) Anmeldenummer: 12007764.9
(22) Anmeldetag: 16.11.2012
(51) Int. Cl.: H01Q 9/40, H01Q 1/32

(54) **Metallstruktur zur elektromagnetischen Kopplung mit einem Antennenelement eines Kommunikationsendgeräts**
Metal structure for electromagnetic coupling with an antenna element of a communication terminal
Structure métallique pour le couplage électromagnétique avec un élément d'antenne d'un terminal de communication

(30) Priorität: 14.12.2011 DE 102011121030
(43) Veröffentlichungstag der Anmeldung: 19.06.2013
(73) Patentinhaber: paragon AG, 33129 Delbrück (DE)
(72) Erfinder: Neumann, Markus, 90455 Nürnberg (DE)
(74) Vertreter: Lelgemann, Karl-Heinz

(56) Entgegenhaltungen:
- WO-A1-2006/060422
- WO-A1-2009/048982
- KR-A- 20100 018 749
- US-A1- 2006 071 858
- US-A1- 2007 247 386
- US-B1- 7 183 873
- XIAO NING QIU ET AL: "CPW-Fed Symmetrically Modified Ultra-Wideband Planar Antenna", MICROWAVE CONFERENCE PROCEEDINGS, 2005. APMC 2005. ASIA-PACIFIC CONFER ENCE PROCEEDINGS SUZHOU, CHINA 04-07 DEC. 2005, PISCATAWAY, NJ, USA,IEEE, Bd. 3, 4. Dezember 2005 (2005-12-04), Seiten 1-4, XP010902078, ISBN: 978-0-7803-9433-9
- KE ZHANG ET AL: "Band-Notched UWB Printed Monopole Antenna With a Novel Segmented Circular Patch", IEEE ANTENNAS AND WIRELESS PROPAGATION LETTERS, IEEE, PISCATAWAY, NJ, US, vol. 9, 1 January 2010 (2010-01-01), pages 1209-1212, XP011341393, ISSN: 1536-1225, DOI: 10.1109/LAWP.2010.2099095

## Beschreibung

Die Erfindung bezieht sich auf eine Metallstruktur zur elektromagnetischen Kopplung mit einem Antennenelement eines Kommunikationsendgeräts nach dem Oberbegriff des Patentanspruchs 1.

Der Betrieb von Mobiltelefonen in Kraftfahrzeugen ist aufgrund abschirmender Wirkungen von Kraftfahrzeugkarosserien hinsichtlich der Verbindungsqualität, der im Kraftfahrzeuginnenraum auftretenden hohen Feldstärken und schnellen Akkuentladungen von Mobiltelefonen problematisch.

Aus dem Stand der Technik sind Vorrichtungen bekannt, bei denen ein Antennenkoppler zur drahtlosen Verbindung mit dem Mobiltelefon vorgesehen ist, wobei darüber hinaus ggf. ein Kompensationsverstärker und eine Außenantenne vorgesehen ist. Derartige Antennenkoppler sind üblicherweise dezidiert für ein bestimmtes Mobiltelefon oder eine bestimmte Bauart von Mobiltelefonen vorgesehen. Wesentliche Kenngrößen derartiger Antennenkoppler sind die Koppeldämpfung und die Bandbreite.

Aus der US 2006/0071858 A1 ist eine Metallstruktur zur elektromagnetischen Kopplung mit einem Antennenelement bekannt, die dort zwei Strukturelemente hat. Die Längenausdehnung und die Breitenausdehnung des ersten Strukturelements entsprechen etwa der Längenausdehnung bzw. der Breitenausdehnung des zweiten Strukturelements. Eines der beiden Strukturelemente ist von einer parallel zu einer Symmetrieachse der Metallstruktur verlaufenden Speiseleitung durchbrochen. Bei einem Ausführungsbeispiel der Metallstruktur ist die Speiseleitung ähnlich wie eine Transformatorvorrichtung ausgestaltet, wobei hierbei die gleichartigen Dimensionierungen für beide Strukturelemente nicht eingehalten sind. Die Transformatorvorrichtung ist zwischen einem Anschlusspunkt und einem Speisepunkt der Speiseleitung ausgestaltet und in einer Durchbrechung des zweiten Strukturelements angeordnet.

Die WO 2006/060422 A1 zeigt eine Metallstruktur zur elektromagnetischen Kopplung mit einem Antennenelement, die ein erstes Strukturelement und ein zweites Strukturelement aufweist. Diese beiden Strukturelemente sind auf einer Seite beabstandet zueinander auf einem Substrat angeordnet. Beide Strukturelemente sind elliptisch geformt, können jedoch auch teilelliptisch, kreisförmig oder teilkreisförmig ausgebildet sein. Des Weiteren ist bei einer Ausführungsform der Antennen- bzw. Metallstruktur eine Speiseleitung vorgesehen, die durch eine entsprechend im zweiten Strukturelement mittig ausgestaltete Ausnehmung verläuft.

Aus der US 7,183,873 B1 ist ein Transformator bekannt, der zur Impedanzanpassung eingesetzt wird. Von einer coplanaren Ausgestaltung des Transformators ist nicht die Rede.

Aus der US 2007/0247386 A1 sind Antennenausgestaltungen bekannt, bei denen unterschiedlich gestaltete Schlitzanordnungen vorgesehen sind.

Aus der KR 2010 0018749 A ist eine Antennenanordnung mit zwei geschlossenen L-förmigen Schlitzen bekannt, die spiegelsymmetrisch angeordnet sind, um verschiedene Resonanzen zu erzeugen.

Ausgehend von dem vorstehend geschilderten Stand der Technik liegt der Erfindung die Aufgabe zugrunde, eine einerseits im Vergleich zum Stand der Technik breitbandigere und andererseits technisch-konstruktiv wenig aufwändige und damit kostengünstige Metallstruktur zur elektromagnetischen Kopplung anzugeben, die sowohl vom Typ bzw. der Bauart des Kommunikationsendgeräts als auch von der Position des Kommunikationsendgeräts an bzw. über der Metallstruktur weitestgehend unabhängig ist.

Diese Aufgabe wird erfindungsgemäß durch die Merkmale im kennzeichnenden Teil des Patentanspruchs 1 gelöst. Die erfindungsgemäße Metallstruktur kann als universeller Antennenkoppler bzw. als universelle Breitbandantenne angewendet werden. Anwendungsgebiet kann beispielsweise die Kraftfahrzeugindustrie, die Bahnindustrie, die Flugzeugindustrie und die Unterhaltungselektronikindustrie sein. Im letzten Fall kann die erfindungsgemäße Metallstruktur bei der Anbindung von Spielekonsolen ans Internet über Mobiltelefon bzw. beim TV-Webzugang eingesetzt werden. Die erfindungsgemäße Metallstruktur kann beispielsweise Bestandteil einer universellen Koppelschale für Mobilkommunikationsendgeräte sein. Die Breitbandigkeit der Metallstruktur ist im Vergleich zum Stand der Technik erhöht.

Vorteilhaft weisen die Schlitze senkrecht zu ihrer Längsrichtung einen konstanten Abstand zueinander auf, der etwa einem Viertel der wirksamen Wellenlänge im Schlitz des Mittelwerts aus dem korrespondierenden Frequenzbereich des Kommunikationsbands mit hoher Betriebsfrequenz, vorzugsweise UMTS2100, entspricht.

Um diesen Lambda/4-Transformator möglichst mit einer hohen Breitbandigkeit auszugestalten, ist der Lambda/4-Transformator gemäß einer vorteilhaften Ausführungsform mehrstufig, vorzugsweise als Doppel-Lambda/4-Transformator ausgebildet. Bei einer vorteilhaften Ausgestaltung des Lambda/4-Transformators werden die notwendigen Impedanzeigenschaften durch definierte Abstände der Speiseleitung zu dem von dieser durchbrochenen zweiten Strukturelement der Metallstruktur erreicht, wobei die Impedanztransformation zwischen Speisepunkt und Anschlusspunkt der Speiseleitung durch den in die Speiseleitung integrierten Lambda/4-Transformator im Zusammenwirken mit durch Abstandsvariationen integrierten Impedanzsprüngen realisiert wird.

Beispielsweise hat eine zweckmäßige zweistufige Ausgestaltung des Lambda/4-Transformators den Vorteil, dass für die Metallstruktur mit einem vergleichsweise geringen technischkonstruktiven Aufwand eine hohe Breitbandigkeit erreicht werden kann.

Gemäß einer vorteilhaften Ausführungsform entspricht eine wirksame Transformationslänge eines Transformationselements des Lambda/4-Transformators etwa einem Viertel eines Mittelwerts der darin wirksamen Wellenlänge aus zumindest zwei, vorzugsweise allen, korrespondierenden Frequenzen der eingesetzten Kommunikationsbänder.

In besonders vorteilhafter Weise weist bei dem "Coplanar Waveguides"-Transformator die Speiseleitung eine konstante Breite auf, wobei notwendige Impedanzsprünge mittels einer Abstandsvariation zwischen der Speiseleitung und dem von der Speiseleitung unterbrochenen Strukturelement der Metallstruktur realisiert sein können.

Die Metallstruktur ist spiegelsymmetrisch zu einer vorzugsweise parallel zur Speiseleitung verlaufenden Symmetrielinie ausgebildet.

Des Weiteren kann die Metallstruktur als Kupferstruktur auf einem Trägermaterial, als metallisierte Trägerfolie aus Kunststoff oder als konturiertes Blechteil realisiert sein.

Vorteilhaft sind die beiden Strukturelemente der Metallstruktur komplementär ausgestaltet.

Am Anschlusspunkt der Speiseleitung kann vorteilhaft eine koaxiale Steck- oder Schraubverbindung vorgesehen sein.

Im Folgenden wird die Erfindung anhand einer Ausführungsform unter Bezugnahme auf die Zeichnung näher erläutert, deren einzige Figur ein Ausführungsbeispiel einer erfindungsgemäßen Metallstruktur zur elektromagnetischen Kopplung mit einem Antennenelement eines Kommunikationsgeräts in zumindest drei Kommunikationsbändern prinzipiell zeigt.

Ein in der einzigen Figur gezeigtes Ausführungsbeispiel einer erfindungsgemäßen Metallstruktur 1 dient der elektromagnetischen Kopplung mit einem Antennenelement eines in der Figur nicht gezeigten Kommunikationsendgeräts. Die elektromagnetische Kopplung wird in zumindest drei Kommunikationsbändern vorgenommen. Hierbei handelt es sich vorzugsweise um die Kommunikationsbänder GSM900, GSM1800 und UMTS2100.

Die Metallstruktur 1 kann beispielsweise Bestandteil einer in einem Kraftfahrzeug vorgesehenen Ablage für ein Mobiltelefon sein, wobei dieses Mobiltelefon dann mittels der Metallstruktur 1 an eine kraftfahrzeugseitige externe Außenantenne angeschlossen werden kann.

Bei dem in der Figur gezeigten Ausführungsbeispiel der Metallstruktur 1 weist diese ein ersten Strukturelement 2, welches in der einzigen Figur links dargestellt ist, und ein zweites Strukturelement 3 auf, welches in der Figur rechts dargestellt ist. Die beiden Strukturelemente 2, 3 sitzen auf einem geeigneten Trägermaterial 4.

Das in der Figur links dargestellte erste Strukturelement 2 hat eine Breitenausdehnung L1 und eine Längenausdehnung L2, die in etwa der Breitenausdehnung L1 entspricht. Das in der Figur rechts dargestellte zweite Strukturelement 3 hat ebenfalls die Breitenausdehnung L1 und eine Längenausdehnung L3, die in etwa der Längenausdehnung L2 des ersten Strukturelements 2 und somit auch der Breitenausdehnung L1 des ersten Strukturelements 2 entspricht.

Die aus den beiden Strukturelementen 2, 3 bestehende Metallstruktur 1 kann beispielsweise als kupferstrukturierte Leiterplatte auf das Trägermaterial 4 aufgebracht sein.

Im gezeigten Ausführungsbeispiel sind im ersten Strukturelement 2 der Metallstruktur 1 zwei Schlitze 5 ausgebildet, die parallel zueinander und zur Längenausdehnung L2 des ersten Strukturelements verlaufen. Beide Schlitze 5 sind an ihren dem zweiten Strukturelement 3 zugewandten Endabschnitten mittels jeweils eines Schlitzstegs 12 geschlossen und sind somit insgesamt als innerhalb des ersten Strukturelements 2 verlaufende geschlossene Schlitze 5 ausgebildet. Die im dargestellten Ausführungsbeispiel zwei Schlitze 5 haben aufgrund ihrer Parallelität zueinander einen konstanten Abstand L4. Des Weiteren haben die beiden Schlitze 5 die gleiche Längenausdehnung L5, die geringer ist als die Längenausdehnung L2 des ersten Strukturelements, da beide Schlitze 5 ja geschlossen sind. Jenseits der beiden Schlitzstege 12 sind im ersten Strukturelement 2 Schlitzfortsätze 6 vorgesehen, die sich bis zur Außenkontur des ersten Strukturelements 2 der Metallstruktur 1 erstrecken.

Die Längenausdehnung L5 der Schlitze 5 entspricht etwa einem Viertel der wirksamen Wellenlänge im Schlitz 5 eines Mittelwerts aus drei korrespondierenden Frequenzbereichen der drei Kommunikationsbänder. Der Abstand L4 zwischen den beiden Schlitzen 5 entspricht in etwa einem Viertel der wirksamen Wellenlänge im Schlitz des Mittelwerts aus dem korrespondierenden Frequenzbereich des Kommunikationsbands mit der höchsten Betriebsfrequenz, im dargestellten Ausführungsbeispiel UMTS2100.

Im in der einzigen Figur dargestellten Ausführungsbeispiel ist das zweite Strukturelement 3 der Metallstruktur 1 von einer Speiseleitung 9 unterbrochen. Mittels der Speiseleitung 9 wird ein Speisepunkt 7 der Metallstruktur 1 mit einem Anschlusspunkt 10 verbunden. Die Impedanztransformation zwischen dem Speisepunkt 7 und dem Anschlusspunkt 10 der Metallstruktur 1 erfolgt mittels eines im dargestellten Ausführungsbeispiel doppelten bzw. zweistufigen Lambda/4-Transformator 8. Dieser zweiteilige Lambda/4-Transformtor 8 ist in die Speiseleitung 9 integriert, und zwar im wesentlichen im Bereich der Durchbrechung des zweiten Strukturelements 3 mittels der Speiseleitung 9. Die erforderlichen Impedanzeigenschaften des doppelten Lambda/4-Transformators 8 werden durch definierte Abstände der Speiseleitung 9 zu dem durchbrochenen zweiten Strukturelement 3 der Metallstruktur 1 erreicht.

Entsprechend besteht der zweistufige Lambda/4-Transformator 8 im Bereich seiner wirksamen Transformationslänge L6 aus der kennzeichnenden Impedanz Z1 und im Bereich seiner wirksamen Transformationslänge L7 aus einer kennzeichnenden Impedanz Z2.

Im dargestellten Ausführungsbeispiel der Metallstruktur 1 entspricht die wirksame Transformationslänge L6, die der kennzeichnenden Impedanz Z1 zugeordnet ist, der wirksamen Transformationslänge L7, die der kennzeichnenden Impedanz Z2 zugeordnet ist. Die wirksamen Transformationslängen L6 bzw. L7 der beiden Transformationselemente des Lambda/4-Transformators 8 entsprechen etwa einem Viertel eines Mittelwerts der darin wirksamen Wellenlänge aus allen korrespondierenden Frequenzen der eingesetzten Kommunikationsbänder.

Die kennzeichnenden Impedanzen Z1 und Z2 des zweistufigen Lambda/4-Transformators 8 werden durch eine Abstandsvariation 13 des Abstands zwischen der Speiseleitung 9 einerseits und dem von dieser durchbrochenen zweiten Strukturelement 3 andererseits realisiert, wobei die Speiseleitung 9 eine konstante Breite aufweist.

Der zweistufige Lambda/4-Transformator 8 ist als "Coplanar Waveguides"-Transformator ausgebildet.

Im dargestellten Ausführungsbeispiel ist die Metallstruktur 1 mit ihren Strukturelementen 2, 3 spiegelsymmetrisch zu einer Symmetrielinie 11 ausgebildet, wobei die Symmetrielinie 11 parallel zur Speiseleitung 9 verläuft.

Die Metallstruktur 1 kann als Kupferstruktur auf dem Trägermaterial 4, als metallisierte Trägerfolie aus Kunststoff oder als konturiertes Blechteil realisiert sein.

Die beiden Strukturelemente 2, 3 der Metallstruktur 1 können zueinander komplementär sein.

Am Anschlusspunkt 10 der Speiseleitung 9 der Metallstruktur 1 kann eine koaxiale Steck- oder Schraubverbindung vorgesehen sein.

## Patentansprüche

1. Metallstruktur (1) zur elektromagnetischen Kopplung mit einem Antennenelement eines Kommunikationsendgeräts in zumindest drei Kommunikationsbändern, vorzugsweise in GSM900, GSM1800 und UMTS2100, die ein erstes Strukturelement (2) mit einer Breitenausdehnung (L1) und einer Längenausdehnung (L2) und ein zweites Strukturelement (3) mit einer Breitenausdehnung (L1) und einer Längenausdehnung (L3) aufweist, wobei die Längenausdehnung (L2) und die Breitenausdehnung (L1) des ersten Strukturelements der Längenausdehnung (L3) bzw. der Breitenausdehnung (L1) des zweiten Strukturelements (3) entsprechen,
wobei die Metallstruktur (1) und die Strukturelemente (2, 3) eine gemeinsame, in Richtung der Längenausdehnung (L2, L3) verlaufende Symmetrieachse (11) aufweisen,
wobei die Metallstruktur (1) eine Speiseleitung (9) aufweist, die parallel zur Symmetrieachse (11) verläuft, wobei das zweite Strukturelement (3) von der Speiseleitung (9) durchbrochen ist, und die Metallstruktur (1) eine Transformatorvorrichtung (8) aufweist, die in der Speiseleitung (9) in einem Verbindungsabschnitt zwischen einem Speisepunkt (7) und einem Anschlusspunkt (10) der Metallstruktur (1) im Wesentlichen im Bereich der im zweiten Strukturelement (3) ausgebildeten Durchbrechung angeordnet ist, wobei die Längenausdehnung (L2) des ersten Strukturelements (2) der Breitenausdehnung (L1) des ersten Strukturelements (2) entspricht, dass die Längenausdehnungen (L2, L3) und die Breitenausdehnungen (L1) des ersten (2) und des zweiten Strukturelements (3) einem Viertel der darin wirksamen Wellenlänge eines Mittelwerts aus zumindest zwei korrespondierenden Frequenzbereichen der drei Kommunikationsbänder entsprechen,
**dadurch gekennzeichnet, dass** die Transformatorvorrichtung (8) als Lambda/4-Transformator (8) und als Coplanar Waveguides-Transformator ausgebildet ist, und dass das erste Strukturelement (2) zwei geradlinige, geschlossene Schlitze (5) aufweist, die parallel zueinander und zur Längenausdehnung (L2) des ersten Strukturelements (2) verlaufen und die eine Längenausdehnung (L5) aufweisen, die geringer als die Längenausdehnung (L2) des ersten Strukturelements (2) ist und die einem Viertel der wirksamen Wellenlänge eines Mittelwerts aus den Frequenzbereichen der drei Kommunikationsbänder entspricht.

2. Metallstruktur nach Anspruch 1, bei der die Schlitze (5) senkrecht zu ihrer Längsrichtung einen konstanten Abstand (L4) zueinander aufweisen, der einem Viertel der wirksamen Wellenlänge im Schlitz (5) des Mittelwerts aus dem Frequenzbereich des Kommunikationsbands mit der höchsten Betriebsfrequenz, vorzugsweise UMTS2100, entspricht.

3. Metallstruktur nach Anspruch 1 oder 2, deren Lambda/4-Transformator (8) mehrstufig, vorzugsweise als Doppel-Lambda/4-Transformator (8), ausgebildet ist.

4. Metallstruktur nach einem der Ansprüche 1 bis 3, bei der eine wirksame Transformationslänge (L6) bzw. (L7) eines Transformationselements des Lambda/4-Transformators (8) einem Viertel eines Mittelwerts der darin wirksamen Wellenlänge aus zumindest zwei, vorzugsweise allen, Frequenzen der eingesetzten Kommunikationsbänder entspricht.

5. Metallstruktur nach einem der Ansprüche 1 bis 4, bei deren Coplanar Waveguides-Transformator (8) die Speiseleitung (9) eine konstante Breite aufweist und notwendige Impedanzsprünge mittels einer Abstandsvariation (13) zwischen der Speiseleitung (9) und dem von der Speiseleitung (9) unterbrochenen zweiten Strukturelement (3) der Metallstruktur (1) realisiert sind.

6. Metallstruktur nach einem der Ansprüche 1 bis 5, die als Kupferstruktur (1) auf einem Trägermaterial (4), als metallisierte Trägerfolie aus Kunststoff oder als konturiertes Blechteil realisiert ist.

7. Metallstruktur nach einem der Ansprüche 1 bis 6, die am Anschlusspunkt (10) in der Speiseleitung eine koaxiale Steck- oder Schraubverbindung aufweist.

## Claims

1. A metal structure (1) for electromagnetic coupling with an antenna element of a communication terminal in at least three communication bands, preferably in GSM900, GSM1800 and UMTS2100, which has a first structural element (2) with a lateral extent (L1) and a longitudinal extent (L2) and a second structural element (3) with a lateral extent (L1) and a longitudinal extent (L3), the longitudinal extent (L2) and the lateral extent (L1) of the first structural element corresponding to the longitudinal extent (L3) or the lateral extent (L1) of the second structural element (3),
the metal structure (1) and the structural elements (2, 3) having a common axis of symmetry (11) running in the direction of the longitudinal extent (L2, L3),
the metal structure (1) having a feed line (9), which runs parallel to the axis of symmetry (11),
the second structural element (3) being penetrated by the feed line (9), and the metal structure (1) having a transformer device (8), which is arranged in the feed line (9) in a connecting section between a feed point (7) and a connection point (10) of the metal structure (1) essentially in the region of the through hole formed in the second structural element (3),
the longitudinal extent (L2) of the first structural element (2) corresponding to the lateral extent (L1) of the first structural element (2), the longitudinal extents (L2, L3) and the lateral extents (L1) of the first (2) and the second structural elements (3) corresponding to a quarter of the wavelength, effective therein, of an average of at least two corresponding frequency ranges of the three communication bands,
**characterized in that** the transformer device (8) is constructed as a lambda/4 transformer (8) and as a coplanar waveguide transformer, and **in that** the first structural element (2) has two rectilinear closed slots (5), which run parallel to one another and to the longitudinal extent (L2) of the first structural element (2) and which have a longitudinal extent (L5), which is smaller than the longitudinal extent (L2) of the first structural element (2) and which corresponds to a quarter of the effective wavelength of an average from the frequency ranges of the three communication bands.

2. The metal structure according to Claim 1, in which the slots (5) have a constant spacing (L4) from one another perpendicularly to the longitudinal direction thereof, which spacing corresponds to a quarter of the effective wavelength in the slot (5) of the average from the frequency range of the communication band with the highest operating frequency, preferably UMTS2100.

3. The metal structure according to Claim 1 or 2, the lambda/4 transformer (8) of which is constructed in multiple stages, preferably as a double lambda/4 transformer (8).

4. The metal structure according to one of Claims 1 to 3, in which an effective transformation length (L6) or (L7) of a transformation element of the lambda/4 transformer (8) corresponds to a quarter of an average of the wavelength, effective therein, from at least two, preferably all, frequencies of the communication bands used.

5. The metal structure according to one of Claims 1 to 4, in the coplanar waveguide transformer (8) of which, the feed line (9) has a constant width and necessary impedance jumps are realized by means of a spacing variation (13) between the feed line (9) and the second structural element (3) of the metal structure (1), which is penetrated by the feed line (9).

6. The metal structure according to one of Claims 1 to 5, which, as a copper structure (1) on a carrier material (4), is realized as a metallized carrier film made from plastic or as a contoured sheet-metal part.

7. The metal structure according to one of Claims 1 to 6, which has a coaxial plug or screw connection at the connection point (10) in the feed line.

## Revendications

1. Structure métallique (1) servant à l'accouplement électromagnétique avec un élément d'antenne d'un terminal de communication sur au moins trois bandes de communication, de préférence GSM900, GSM1800 et UTMS2100, comprenant un premier élément de structure (2) avec une extension en largeur (L1) et une extension longitudinale (L2) et un deuxième élément de structure (3) avec une extension en largeur (L1) et une extension longitudinale (L3), l'extension longitudinale (L2) et l'extension en largeur (L1) du premier élément de structure correspondant à l'extension longitudinale (L3) ou à l'extension en largeur (L1) du deuxième élément de structure (3),
la structure métallique (1) et les éléments de structure (2, 3) présentant un axe de symétrie commun (11) s'étendant dans l'extension longitudinale (L2, L3),
la structure métallique (1) comportant une ligne d'alimentation (9) s'étendant parallèlement à l'axe de symétrie (11),
le deuxième élément de structure (3) étant interrompu par la ligne d'alimentation (9), et la structure métallique (1) comportant un transformateur (8) disposé dans la ligne d'alimentation (9) dans une section de liaison entre un point d'alimentation (7) et un point de raccordement (10) de la structure métallique (1), essentiellement dans la région de la brèche formée dans le deuxième élément de structure (3),
l'extension longitudinale (L2) du premier élément de structure (2) correspondant à l'extension en largeur (L1) du premier élément de structure (2), et les extensions longitudinales (L2, L3) et les extensions en largeur (L1) du premier (2) et du deuxième élément de structure (3) correspondant à un quart de la longueur d'onde active dans celles-ci d'une valeur moyenne composée d'au moins deux plages de fréquence correspondantes des trois bandes de communication,
**caractérisé en ce que** le transformateur (8) est conçu comme un transformateur lambda/4 (8) et comme un transformateur à guide d'onde coplanaire, et **en ce que** le premier élément de structure (2) comporte deux fentes (5) fermées et rectilignes, lesquelles s'étendent parallèlement les unes par rapport aux autres et à l'extension longitudinale (L2) du premier élément de structure (2) et présentent une extension longitudinale (L5) inférieure à l'extension longitudinale (L2) du premier élément de structure (2) et correspondant à un quart de la longueur d'onde active d'une valeur moyenne issue des plages de fréquences des trois bandes de communication.

2. Structure métallique selon la revendication 1, dans laquelle les fentes (5) présentent un espacement constant (L4) les unes par rapport aux autres perpendiculairement à leur direction longitudinale, lequel correspond à un quart de la longueur d'onde active dans la fente (5) de la valeur moyenne issue de la plage de fréquences de la bande de communication avec la fréquence de fonctionnement la plus élevée, de préférence UMTS2100.

3. Structure métallique selon la revendication 1 ou 2, dont le transformateur lambda/4 (8) est conçu à plusieurs niveaux, de préférence comme un double transformateur lambda/4 (8).

4. Structure métallique selon l'une des revendications 1 à 3, dans laquelle la longueur de transformation active (L6) ou (L7) d'un élément de transformation du transformateur lambda/4 (8) correspond à un quart d'une valeur moyenne de la longueur d'onde active dans celui-ci, à partir d'au moins deux fréquences des bandes de communication utilisées, de préférence à partir de toutes les fréquences.

5. Structure métallique selon l'une des revendications 1 à 4, dans laquelle le transformateur à guide d'onde coplanaire (8) présente une ligne d'alimentation (9) de largeur constante, et où des sauts d'impédance nécessaires sont réalisés au moyen d'une variation d'espacement (13) entre la ligne d'alimentation (9) et le deuxième élément de structure (3) de la structure métallique (1) interrompu par la ligne d'alimentation (9).

6. Structure métallique selon l'une des revendications 1 à 5, laquelle est conçue comme une structure en cuivre (1) sur un matériau de support (4), comme un film de support métallisé en plastique ou comme une pièce de tôle profilée.

7. Structure métallique selon l'une des revendications 1 à 6, laquelle présente un assemblage coaxial par enfichage ou vissage sur le point de raccordement (10) dans la ligne d'alimentation.
